# FASCICULE DE BREVET EUROPEEN

(11) **EP 0 151 157 B1**
(45) Date de publication et mention de la délivrance du brevet: **02.12.1987**
(21) Numéro de dépôt: 84902777.6
(22) Date de dépôt: 26.07.1984
(51) Int. Cl.: F17C 13/04, F17C 5/02, F23Q 2/52

(54) **VALVE POUR LE REMPLISSAGE D'UN RECIPIENT A GAZ**
FÜLLVENTIL FÜR GASBEHÄLTER
VALVE FOR FILLING A GAS CONTAINER

(30) Priorité: 15.08.1983 CH 4435/83
(43) Date de publication de la demande: 14.08.1985
(73) Titulaire: LN INDUSTRIES S.A., 1211 Genève 8 (CH)
(72) Inventeur: GENDEY, Yves, F-74800 Esery-Reignier (FR); ZELLWEGER, Conrad, CH-1224 Chêne-Bougeries (CH)
(74) Mandataire: Ardin, Pierre
(86) Numéro de dépôt international: CH8400117
(87) Numéro de publication internationale: WO8500871

## Description

La présente invention concerne une valve pour le remplissage d'un récipient à gaz liquéfié au moyen d'un réservoir de recharge muni d'un raccord cylindrique, cette valve présentant au moins une pièce fixe, une pièce mobile montée de façon coulissante dans une chambre axiale de la pièce fixe et un joint d'étanchéité susceptible d'être déplacé axialement sur une course prédéterminée par la pièce mobile, la chambre axiale débouchant par un orifice sur une face extérieure de la pièce fixe, la valve présentant deux-passages, l'un étant un passage de remplissage du gaz liquéfié et l'autre un passage d'échappement pour mettre l'intérieur du récipient en communication avec l'extérieur, cette valve étant destinée à être actionnée par l'introduction du raccord dans la chambre axiale pour déplacer la pièce mobile et le joint contre l'action d'un ressort d'une position de fermeture où le joint est en contact avec la pièce fixe et la pièce mobile de façon à obturer les deux passages vers une position de remplissage où le joint est en contact avec la pièce fixe et le raccord pour ouvrir les deux passages.

Une valve de ce type, destinée notamment à équiper un briquet à gaz, est décrite dans CH-A-355 167 et comporte un joint constitué par un anneau en forme de tore logé dans une rainure de la pièce fixe en regard de l'orifice du passage d'échappement.

Les valves de ce genre sont habituellement munies d'un couvercle ou bouchon qui doit être enlevé pour permettre le remplissage. L'expérience montre que ce bouchon est souvent perdu par l'usagé. De plus, ce bouchon est généralement vissé, ce qui complique l'opération de remplissage. Plus rarement, le bouchon est introduit à friction dans l'orifice et, dans ce cas, il est de fabrication relativement compliquée, car si l'on veut qu'il vienne à fleur de la face du récipient qui est équipé de la valve, il doit présenter un organe escamotable pouvant être amené en saillie pour permettre son extraction lorsque le remplissage doit être effectué.

On connaît également une valve de ce genre, décrite dans US-A-3 039 499. Cette valve comporte un joint inséré entre deux pièces mobiles disposées l'une à la suite de l'autre et entourant une tige centrale fixe. Dans cette valve, le raccord du réservoir de recharge n'est pas en contact avec le joint d'étanchéité, ce qui peut être la cause d'importantes pertes de gaz liquéfié lors du remplissage. De plus, la tige centrale indispensable pour cette valve exclut l'utilisation d'un certain nombre de réservoirs de recharge.

L'invention a pour but de remédier aux inconvénients des antériorités précitées et elle est caractérisée à cet effet en ce que la pièce mobile présente une portion terminale dont le diamètre correspond à celui dudit orifice et en ce que le joint d'étanchéité, de forme générale cylindrique, est disposé entre la pièce fixe et la pièce mobile, ce joint coopérant avec ces pièces de façon à constituer, en position fermée de la valve, une butée pour retenir la pièce mobile contre l'action dudit ressort dans une position telle que sa portion terminale soit située sensiblement dans le plan de la face externe de la pièce fixe, ledit raccord étant en position de remplissage entouré sur une partie de sa surface cylindrique par une portion du joint d'étanchéité.

L'invention permet d'obtenir une combinaison triple d'avantages en ceci que la partie terminale de la pièce mobile joue le rôle de bouchon, que les pertes de gaz liquéfié lors du remplissage sont évitées et que l'absence de tige axiale permet l'utilisation d'un grand nombre de réservoirs de recharge munis d'un simple embout cylindrique.

Selon une forme d'exécution avantageuse, le joint d'étanchéité comprend deux portions axialement séparées par une partie cylindrique, une première de ces deux portions étant en contact avec la pièce mobile et coopérant avec cette dernière pour déplacer le joint d'une première position vers une deuxième position lorsque la pièce mobile est déplacée de la position de fermeture vers la position de remplissage, la deuxième portion du joint étant agencée de façon à obturer le passage d'échappement lorsque le joint se trouve dans ladite première position et à être enserrée entre le raccord cylindrique et les parois de la chambre axiale de la pièce fixe dans une position éloignée du passage d'échappement, lorsque le joint est amené axialement vers ladite seconde position.

Grâce à cette disposition particulière du joint en deux portions axialement séparées par une partie cylindrique, le joint est amené, lors du remplissage, par la pièce mobile dans une position telle qu'il assure une obturation complète entre le raccord et la pièce fixe de la valve et une séparation parfaite des passages de remplissage et d'échappement. Cette construction permet de réaliser une valve d'un fonctionnement très sûr.

Le dessin annexé représente schématiquement et à titre d'exemple une forme d'exécution de la valve, objet de l'invention.

La figure 1 est une vue en coupe longitudinale de la valve en position de fermeture.

La figure 2 illustre la même valve en position de remplissage.

La valve décrite en référence aux figures 1 et 2 comprend une pièce fixe constituée en deux parties 1 et 2. La partie 1 présente un filetagé 3 permettant de fixer la valve dans un alésage fileté 4 correspondant d'un récipient 5 à gaz liquéfié ". dont elle permet le remplissage. L'étanchéité entre la valve et le récipient 5 est assurée par _{L}rn joint 6. Le bord inférieur 7 de la partie 1 est recourbé pour retenir en position la partie 2 qui comporte une portion tubulaire 8 en saillie. Une pièce mobile 9 est montée de façon coulissante dans cette portion tubulaire 8 et dans une chambre axiale 27 de la valve et est soumise à l'action d'un ressort 10 prenant appui, d'une part, contre un épaulement 11 de cette pièce et, d'autre part, contre le fond 12 de la partie 2. Cette pièce 9 présente à sa partie supérieure une portion 13 pénétrant dans l'orifice 35 du corps de la valve, qui est délimité par un rebord interne 14. La face supérieure 36 de cette pièce comporte au moins une rainure radiale 37 destinée à faciliter l'écoulement du gaz liquéfié. Dans la position de fermeture de la valve illustrée à la figure 1, la face supérieure de la pièce 9 vient sensiblement dans le plan de la face externe de la partie 1.

La valve représentée comprend un joint d'étanchéité 15 en élastomère comportant deux portions annulaires 16, 17 axialement séparées par une partie cylindrique 18. Une première 16 de ces deux portions présente une section sensiblement rectangulaire, dont une première face s'appuie contre le côté cylindrique 19 de la pièce mobile 9 et dont une deuxième face est appliquée contre l'épaulement 11, lorsque la valve se trouve en position de fermeture. Dans cette position, l'autre portion 17 du joint est sollicitée par le ressort 10 dans un logement 20 prévu dans la partie supérieure de la pièce fixe. L'intérieur du récipient 5 communique avec ce logement 20 par un passage d'échappement 21 constitué par un perçage 22, un espace cylindrique 23 compris entre les deux parties fixes 1, 2 et par des ouvertures 24 aboutissant dans le logement 20. Soumise à l'action du ressort 10 par l'intermédiaire de la pièce mobile 9, la portion 17 obture complètement les ouvertures 24 du passage d'échappement, lorsque la valve est fermée.

Ce passage d'échappement est entièrement séparé du passage de remplissage 25 du gaz liquéfié constitué par des ouvertures 26 prévues dans le fond 12, la chambre axiale 27 et les rainures longitudinales 28 ménagées dans la partie supérieure 29 de la pièce mobile 9 (fig. 2). Ces rainures 28 ne s'étendent pas jusqu'à l'épaulement 11 pour permettre l'obturation du passage de remplissage 25 par la première portion 16 du joint lorsque la valve est fermée.

Lors de l'ouverture de la valve, la pièce mobile 9 est déplacée par l'introduction du raccord de remplissage 30 cylindrique d'un réservoir de recharge, non illustré, dans l'ouverture supérieure 35 de la valve. Le joint d'étanchéité 15 reste immobile jusqu'à ce qu'une saillie 31 de la pièce mobile 9 entre en contact avec la première portion 16 du joint. Le raccord 30 est à ce moment bien engagé entre les deux portions 17 du joint 15, mais ne touche pas ces dernières. La partie 2 de la pièce fixe comporte, au niveau du logement 20, une rampe 32 contre laquelle la portion 17 du joint est appuyée. Cette rampe 32 est agencée de façon à amener la portion 17 vers une position radialement plus interne de la valve pour entrer en contact avec la paroi cylindrique 33 du raccord 30, lorsque le joint 15, en contact avec la saillie 31, est déplacé vers le bas par la pièce mobile 9 (voir fig. 2). Arrivée à la partie inférieure de cette rampe 32, la portion 17 du joint 9 est entièrement enserrée entre le raccord 30 et la partie 2 de la pièce fixe pour assurer une étanchéité complète du passage de remplissage 25 vers l'extérieur. La pièce mobile 9 est arrêtée dans sa course par une rondelle 34 butant contre la partie supérieure de la portion tubulaire fixe 8, tandis que le joint 15 prend appui par sa portion 16 contre un épaulement 38 de la chambre 27. Une pression supplémentaire sur le réservoir de recharge permet d'ouvrir la valve de retenue de ce dernier contre l'action d'un ressort, non illustré. Il est important que le ressort 10 soit choisi de façon que sa force soit plus faible que celle des ressorts utilisés dans les valves des réservoirs de recharge commercialisés.

La valve de remplissage fonctionne de la manière suivante :
Le raccord 30 est introduit dans l'orifice 35 et déplace la pièce mobile 9 vers le bas contre l'action du ressort 10. Il n'est, à ce moment, pas en contact avec la portion 17 du joint d'étanchéité 15.

La saillie 31 entraîne ensuite le joint 9 par la portion 16 vers le bas. Il y a ouverture du passage d'échappement 21. Les portions 17 du joint, guidées par la rampe 32, entrent en contact avec le raccord 30 et enserrent fermement ce dernier. Le passage de remplissage 25 est entièrement fermé vers l'extérieur.

La rondelle 34 bute contre la portion tubulaire 8. Une pression supplémentaire sur le réservoir de recharge permet l'ouverture de la valve de retenue du réservoir et l'écoulement du gaz liquéfié a travers le passage de remplissage dans le' récipient 5.

Lorsque le récipient est rempli, du gaz liquéfié s'échappe par le passage d'échappement. L'usager est ainsi averti que le récipient est plein et il doit retirer le réservoir de recharge. La valve de retenue de ce dernier se ferme sous l'action de son ressort.

La pièce mobile 9 sollicitée par le ressort 10 remonte. Lorsque la portion 16 du joint entre en contact avec l'épaulement 11, le passage d'admission est fermé et le joint 15 est amené par la pièce mobile 9 vers le haut. La portion 17 pénètre dans le logement 20 et obture les ouvertures 24 du passage d'échappement qui à son tour est alors fermé. Le joint 15 est alors serré par le ressort 10 entre la paroi supérieure de la chambre 20 et l'épaulement 11. Il assure ainsi une fermeture étanche du récipient 5 et constitue une butée pour retenir la pièce 9 dans une position telle que sa face supérieure soit sensiblement dans le plan de la face extérieure du corps de la soupape.

## Revendications

1. Valve pour le remplissage d'un récipient (5) à gaz liquéfié au moyen d'un réservoir de recharge muni d'un raccord cylindrique (30), cette valve présentant au moins une pièce fixe (1, 2), une pièce mobile (9) montée de façon coulissante dans la portion axiale d'une. chambre axiale (27) de la pièce fixe (1, 2) et un joint d'étanchéité (15) susceptible d'être déplacé axialement sur une course prédéterminée par la pièce mobile (9), la chambre axiale (27) débouchant par un orifice (35) sur une face extérieure de la pièce fixe (1), la valve présentant deux passages, l'un (25) étant un passage de remplissage du gaz liquéfié et l'autre (21) un passage d'échappement pour mettre l'intérieur du récipient (5) en communication avec l'extérieur. cette valve étant destinée à être actionnée par l'introduction du raccord (30) dans la chambre axiale (27) pour déplacer la pièce mobile (9) et le joint (15) contre l'action d'un ressort (10) d'une position de fermeture où le joint (15) est en contact avec la pièce fixe (1, 2) et la pièce mobile (9) de façon à obturer les deux passages (21, 25) vers une position de remplissage où le joint (15) est en contact avec la pièce fixe (1, 2) et le raccord (30) pour ouvrir les deux passages (21, 25), caractérisée en ce que la pièce mobile (9) présente une portion terminale (36) dont le diamètre correspond à celui dudit orifice (35) et en ce que le joint d'étanchéité (15), de forme générale cylindrique, est disposé entre la pièce fixe (1, 2) et la pièce mobile (9), ce joint (15) coopérant avec ces pièces (1, 2 et 9) de façon à constituer, en position fermée de la valve, une butée pour retenir la pièce mobile (9) contre l'action dudit ressort (10) dans une position telle que sa portion terminale (36) soit située sensiblement dans le plan de la face externe de la pièce fixe (1), ledit raccord (30) étant en position de remplissage entouré sur une partie de sa surface cylindrique (33) par une portion du joint d'étanchéité (15).

2. Valve selon la revendication 1, caractérisée en ce que la portion terminale (36) présente sur sa face extérieure au moins une rainure (37) constituant un passage pour le gaz liquéfié.

3. Valve selon la revendication 1, caractérisée en ce que le joint d'étanchéité (15) comprend deux portions annulaires (16,17) axialement séparées par une partie cylindrique (18), une première (16) de ces deux portions étant en contact avec la pièce mobile (9) et coopérant avec cette dernière pour déplacer le joint (15) d'une première position vers une deuxième position lorsque la pièce mobile (9) est déplacée de la position de fermeture vers la position de remplissage, la deuxième portion (17) du joint (15) étant agencée de façon à obturer le passage d'échappement (21) lorsque le joint (15) se trouve dans ladite première position et à être enserrée entre le raccord cylindrique (30) et les parois de la chambre axiale de la pièce fixe (1, 2) dans une position éloignée du passage d'échappement (21) lorsque le joint (15) est amené axialement vers ladite seconde position.

4. Valve selon la revendication 3, dans laquelle le passage d'échappement (21) débouche par une ouverture (24) dans ladite chambre axiale (27), caractérisée en ce que la pièce fixe (1, 2) comprend, à proximité de cette ouverture (24), une rampe (32) destinée à guider ladite seconde portion (17) du joint (15) d'une position, où elle est éloignée du raccord cylindrique (30), vers une position où elle est enserrée entre la paroi de la chambre axiale (27) et le raccord cylindrique (30), lorsque le joint est déplacé axialement de ladite première position vers ladite seconde position.

5. Valve selon la revendication 3, caractérisée en ce que la pièce mobile (9) comprend deux saillies (11, 31) destinées à coopérer avec la première portion (16) du joint (15), une première (31) coopérant avec cette portion (16) pour déplacer le joint (15) de la première position vers la deuxième position, la seconde saillie (11) étant destinée à ramener le joint (15) vers la première position.

6. Valve selon la revendication 5, caractérisée en ce que la pièce mobile (9) comporte au moins une rainure longitudinale (28) traversant la première saillie (31) et s'étendant axialement des deux côtés de cette saillie (31) de façon à permettre le passage du gaz liquéfié lorsque la première portion (16) est en contact avec cette saillie (31) et le joint (15) occupe ladite deuxième position et en ce que la pièce mobile (9) est en contact étanche avec la première portion (16) du joint (15), lorsque la deuxième saillie (11) coopère avec cette première portion (16).

## Claims

1. Valve for filling a liquefied gas container (5) by means of a recharging tank equipped with a cylindrical connection (30), this valve exhibiting at least a stationary part (1, 2), a mobile part (9) mounted to slide in the axial portion of an axial chamber (27) of the stationary part (1, 2) and a fluid-tight seal (15), the axial chamber (27) coming out through an opening (35) on an outside face of the stationary part (1), the valve exhibiting two passages, one (25) being a passage for filling of liquefied gas and the other (21) an escape passage to put the inside of the container (5) in communication with the outside, this valve being intended to be activated by the introduction of the connection (30) into the axial chamber (27) to move the mobile part (9) and the seal (15) against the action of a spring (10) from a closed position, where the seal (15) is in contact with the stationary part (1, 2) and the mobile part (9) so as to block the two passages (21, 25), to a filling position where the seal (15) is in contact with the stationary part (1, 2) and the connection (30) to open the two passages (21, 25), characterized in that the mobile part (9) exhibits an end portion (36) whose diameter corresponds to that of said opening (35), and in that the fluid-tight seal (15), of a generally cylindrical shape, is disposed between the stationary part (1, 2) and the mobile part (9), this seal (15) cooperating with said parts (1, 2 and 9) so as to constitute, in the closed position of the valve, an abutment for retaining the mobile part (9) against the action of said spring (10) in such a position that its end portion (36) is placed substantially in the same plane as the outside face of the stationary part (1), part of the cylindrical surface of said connection (30) being surrounded, in the filling position, by a portion of the tight- fluid seal (15).

2. Valve according to claim 1, characterized in that the end portion (36) exhibits on its outside face at least a groove (37) constituting a passage for the liquefied gas.

3. Valve according to claim 1, characterized in that the fluid-tight seal (15) comprises two annular portions (16. 17) axially separated by a cylindrical part (18), a first (16) of these two portions being in contact with the mobile part (9) and cooperating with this latter to move the seal (15) from a first position to a second position when the mobile part (9) is moved from the closed position to the filling position, the second portion (17) of the seal (15) being made so as to block the escape passage (21) when the seal (15) is in said first position and so as to be squeezed between the cylindrical connection (30) and the walls of the axial chamber of the stationary part (1, 2) in a position far away from the escape passage, when the seal (15) is brought axially to said second position.

4. Valve according to claim 3, in which the escape passage (21) comes out through an opening (24) in said axial chamber (27), characterized in that the stationary part (1, 2) comprises, near this opening (24), a ramp (32) intended to guide said second portion (17) of the seal (15) from a position, where it is far away from the cylindrical connection (30), to a position where it is held between the wall of the axial chamber (27) and the cylindrical connection (30), when the seal is moved axially from said first position to said second position.

5. Valve according to claim 3, characterized in that the mobile part (9) comprises two projections (11, 31) intended to cooperate with the first portion (16) of the seal (15), a first projection (31) cooperating with this portion to move the seal (15) from the first position to the second position, the second projection (11) being intended to bring the seal (15) to the first position.

6. Valve according to claim 5, characterized in that the mobile part (9) comprises at least a longitudinal groove (28) going through the first projection (31) and extending axially from the two sides of this projection (31) so as to allow the passage of the liquefied gas when the first portion (16) is in contact with this projection (31) and the seal (15) occupies said second position, and in that the mobile part (9) is in fluid-tight contact with the first portion (16) of the seal, when the second projection (11) cooperates with this first portion (16).

## Patentansprüche

1. Ventil zum Auffüllen von Flüssiggasbehältern (5) mittels eines Auffüllungsreservoirs, das mit einem zylindrischen Füllstutzen (30) versehen ist, wobei das Ventil zumindest ein unbewegliches Teil (1, 2), ein bewegliches Teil (9), das verschiebbar im axialen Teil einer axialen Kammer (27) des unbeweglichen Teiles (1, 2) gelagert ist, und eine Dichtung (15), die axial über eine vom beweglichen Teil (9) bestimmte Länge verschoben werden kann, aufweist, wobei die axiale Kammer (27) über eine Oeffnung (35) auf der Aussenseite des unbeweglichen Teils (1) ausmündet, wobei das Ventil zwei Durchlässe aufweist, von denen der eine (25) ein Auffülldurchlass für das Flüssiggas ist, und der andere (21) ein Austrittsdurchlass, um das Gefässinnere (5) mit der Aussenseite in Verbindung zu bringen, wobei dieses Ventil dazu vorgesehen ist, dass es durch das Einführen des Füllstutzens (3) in die axiale Kammer (27) betätigt wird, um das bewegliche Stück (9) und die Dichtung (15) entgegen der Kraft einer Feder (10) von einer Verschlüsslage, in der die Dichtung (15) in Berührung mit dem unbeweglichen Teil (1, 2) und dem beweglichen Teil (9) ist. so dass die beiden Durchlässe (21, 25) geschlossen sind, gegen eine Füllage zu bewegen, in der die Dichtung (15) in Berührung mit dem unbeweglichen Teil (1, 2) und dem Füllstutzen (30) steht, um die beiden Durchlässe (21, 25) zu öffnen, dadurch gekennzeichnet, dass das bewegliche Teil (9) ein Endstück (36) aufweist, dessen Durchmesser dem der benannten Oeffnung (35) entspricht, und dass die Dichtung (15), von generell zylindrischer Gestalt, zwischen dem unbeweglichen Teil (1, 2) und dem beweglichen Teil (9) angeordnet ist, wobei diese Dichtung (15) so mit den beiden Teilen (1, 2 und 9) zusammenwirkt, dass sie in geschlossener Lage des Ventils einen Anschlag bildet, um das bewegliche Teil (9) entgegen der Kraft der benannten Feder (10) in einer solchen Lage zurückzuhalten, dass sein Endstück (36) merklich in der Fläche der Aussenseite des unbeweglichen Teiles (1) liegt, und wobei der benannte Füllstutzen (30) in Füllage an einem Teil seiner zylindrischen Oberfläche (33) von einem Teilstück der Dichtung (15) umgeben wird.

2. Ventil gemäss Anspruch 1, dadurch gekennzeichnet, dass das Endstück (36) auf seiner Aussenfläche zumindest eine Rille (37) aufweist, welche einen Durchlass für das Flüssiggas bildet.

3. Ventil gemäss Anspruch 1, dadurch gekennzeichnet, dass die Dichtung (15) zwei ringförmige Teilstücke (16, 17) aufweist, die durch einen zylindrischen Teil (18) getrennt sind, wobei ein ersteres (16) dieser Teilstücke in Berührung mit dem beweglichen Teil (9) steht und mit diesem zusammenwirkt, um die Dichtung (15) von einer ersten zu einer zweiten Lage zu bewegen, wenn das bewegliche Teil (9) von der Verschlusslage zur Füllage versetzt wird, und wobei das zweite Teilstück (17) dieser Dichtung (15) so beschaffen ist, dass es den Austrittsdurchlass (21) verschliesst, wenn die Dichtung (15) sich in der benannten ersten Lage befindet, und dass es zwischen dem zylindrischen Auffüllstutzen (30) und den Wänden der axialen Kammer des unbeweglichen Teiles (1, 2) in einer dem Austrittsdurchlass (21) entfernten Lage eingeschlossen wird, wenn die Dichtung (15) axial zur benannten zweiten Lage verschoben wird.

4. Ventil gemäss Anspruch 3, in welchem der Austrittsdurchlass (21) über eine Oeffnung (24) in die axiale Kammer (27) eintritt, dadurch gekennzeichnet, dass das unbewegliche Teil (1, 2) in der Nähe dieser Oeffnung (24) eine Rampe (32) aufweist, die dazu dient, das benannte zweite Teil stück (17) der Dichtung (15) von einer Lage, in der es vom zylindrischen Füllstutzen (30) entfernt liegt, zu einer Lage zu führen, in der es zwischen der Wand der axialen Kammer (27) und dem zylindrischen Füllstutzen (30) eingeklemmt ist, wenn die Dichtung axial von der benannten ersten Lage zur benannten zweiten Lage bewegt wird.

5. Ventil gemäss Anspruch 3, dadurch gekennzeichnet, dass das bewegliche Teil (9) zwei Vorsprünge (11, 31) aufweist, um mit dem ersten Teilstück (16) der Dichtung (15) zusammen zu wirken, wobei ein ersterer Vorsprung (31) mit diesem Teilstück zusammenwirkt, um die Dichtung (15) von der ersten Lage zur zweiten Lage zu bewegen, und wobei der zweite Vorsprung (11) dazu dient, die Dichtung (15) zur ersten Lage zurückzuführen.

6. Ventil gemäss Anspruch 5, dadurch gekennzeichnet, dass das bewegliche Teil (9) zumindest eine Längsnute (28) aufweist, welche den ersten Vorsprung (31) durchquert und welche sich axial beiderseitig dieses Vorsprungs (31) erstreckt, um den Durchlass des Flüssiggases zu erlauben, wenn das erste Teilstück (16) in Berührung mit diesem Vorsprung (31) steht und die Dichtung (15) die benannte zweite Lage einnimmt, und dass das bewegliche Teil (9) in hermetischem Kontakt mit dem ersten Teilstück (16) der Dichtung (15) steht, wenn der zweite Vorsprung (11) mit diesem ersten Teilstück (16) zusammenwirkt.
